# EUROPÄISCHE PATENTSCHRIFT

(11) **EP 1 924 407 B1**
(45) Veröffentlichungstag und Bekanntmachung des Hinweises auf die Patenterteilung: **21.03.2012**
(21) Anmeldenummer: 06777652.6
(22) Anmeldetag: 07.07.2006
(51) Int. Cl.: B25F 5/00, B23B 45/00, B25D 16/00

(54) **HANDBOHRMASCHINE MIT SCHALTGETRIEBE**
PORTABLE POWER DRILL WITH GEARBOX
PERCEUSE A MAIN A MECANISME INTERMITTENT

(30) Priorität: 31.08.2005 DE 102005041448
(43) Veröffentlichungstag der Anmeldung: 28.05.2008
(73) Patentinhaber: ROBERT BOSCH GMBH, 70442 Stuttgart (DE)
(72) Erfinder: DUESSELBERG, Achim, Hangzhou 310052 (CN); ULLRICH, Andre, 70794 Filderstadt-Bernhausen (DE); SIEBER, Kurt, 70771 Leinfelden-Echterdingen (DE); BRINKMANN, Thomas, 70794 Filderstadt (DE)
(86) Internationale Anmeldenummer: PCT/EP2006/064022
(87) Internationale Veröffentlichungsnummer: WO 2007/025795

(56) Entgegenhaltungen:
- EP-A- 0 566 926
- EP-A- 0 836 902
- EP-A- 1 166 969
- DE-T0- 19 581 048
- US-A- 3 867 988
- US-A- 4 158 970
- US-A- 4 446 931
- US-A- 4 710 071

## Beschreibung

### Stand der Technik

Die Erfindung geht aus von einer Handbohrmaschine oder einem Bohrhammer nach dem Oberbegriff des Anspruchs 1.

Es sind vielerlei Systeme zum Schalten der Schaltgetriebe von Handbohrmaschinen und Bohrhämmern bekannt, so zum Beispiel drehbare Schaltelemente bzw. -hebel, mit denen unterschiedliche Betriebszustände schaltbar sind, wobei die Schaltelemente die Gehäusewand durchtreten müssen.

Dazu ist die Verwendung als einteiliges Bauteil ausgestalteter Schaltelemente mit komplexen Verriegelungskonturen üblich, die am Getriebegehäuse montiert werden. Nachteilig ist, dass zur Herstellung dieser komplexen Bauteile komplizierte und teure Werkzeuge erforderlich sind und die Abdichtung zwischen der Gehäusewand und dem Schaltelement problematisch ist.

Aus EP 0 836 902 A1 ist weiters eine Schlagbohrmaschine mit einem topfförmigen Gehäuse zur Aufnahme eines Schaltgetriebes bekannt, dessen von Hand drehbares Schaltelement seine Drehbewegung in eine Schaltbewegung umsetzt, wobei das Schaltelement aus einem schalenartigen äußeren, handbetätigbaren Griffteil besteht, das mit einem weiteren, kreisförmig schalenartigen inneren Schaltteil von außen und innen gegenüber einer Halbschale dichtend miteinander zusammen fügbar ist. Eine Indexierung der Schaltpositionen wird dabei durch eine mit Rastvertiefungen an der Gehäuseaussenseite zusammenwirkende filigrane Rastanordnung im Schaltelement realisiert.

Aus EP 1 166 969 A2 wiederum ist ein Schaltvorrichtung für ein Handwerkzeuggerät bekannt, wobei auf einer Gehäuseinnenseite ein tangential zur einem inneren, mit an einer Umfangsfläche vorgesehenen Rastvertiefungen ausgestatteten Schaltteil angeordnetes Federblech mit Rastnocken die Aufgabe der Indexierung der Schaltpositionen übernimmt.

### Offenbarung der Erfindung

### Vorteile der Erfindung

Die Erfindung mit den Merkmalen des Anspruchs 1 hat den Vorteil, dass ein kostengünstiges Schaltelement geschaffen ist, das einfach und sicher montierbar ist und das zuverlässig, langlebig und gut abdichtend arbeitet.

### Zeichnung

Nachstehend ist die Erfindung anhand eines Ausführungsbeispiels mit zugehöriger Zeichnung näher erläutert.

Es zeigen
- Figur 1: eine Explosionszeichnung des erfindungsgemäßen Bohrhammers,
- Figur 2: eine Explosionszeichnung des Schaltelements,
- Figur 3: eine Außenansicht eines mit dem Schaltelement versehenen Bohrhammergehäuses,
- Figur 4: eine Innenansicht eines mit dem montierten Schaltelement versehenen Bohrhammergehäuses,
- Figur 5: eine Innenansicht eines von außen am Bohrhammergehäuse positionierten Außenteils des Schaltelements,
- Figur 6: eine Innenansicht des ohne Blattfeder im Bohrhammergehäuse sitzenden Außen- und Innenteils des Schaltelements,
- Figur 7: eine räumliche Rückansicht des zusammengesteckten Schaltelements,
- Figur 8: eine räumliche Draufsicht des Innenteils des Schaltelements und
- Figur 9: eine räumliche Ansicht der Blattfeder des Schaltelements.

### Beschreibung des Ausführungsbeispiels

Die Explosionsdarstellung der Figur 1 zeigt einen Bohrhammer 10 mit einem Gehäuse 12, das aus zwei Halbschalen, 13, 14 aus Kunststoff mit einer senkrechten Trennfuge 15 besteht. Das Gehäuse 12 nimmt einen Motor 16 mit einem Ein-/Aus-Schalter 18 und einem entsprechenden Elektrokabel 20 zum Anschlass an eine externe Stromquelle sowie ein Getriebe 26 und ein Schlagwerk 36 auf. Der Motor 16 enthält eine Motorwelle 22, deren freies Ende ein Motorritzel 24 trägt, das in einem zwischen den Halbschalen 13, 14 lagesicherbaren Zwischenflansch 25 gelagert ist. Das Motorritzel 24 steht im Eingriff mit einem Antriebszahnrad 30 einer mit einem Ende über ein nicht dargestelltes Nadellager im Zwischenflansch 25 gelagerten Zwischenwelle 28 des Getriebes 26. Daran anschließend ist auf der Zwischenwelle 28 benachbart zu einem fest darauf sitzenden, insbesondere aufgepressten, Antriebszahnrad 30 ein Taumelzahnrad 38 drehbar gelagert. Das Taumelzahnrad 38 trägt eine Taumelscheibe 40 mit Taumelfinger 42 als Teil des Schlagwerks 36. Zum Taumelzahnrad 38 axial benachbart sitzt auf der Zwischenwelle 28 ein Mitnamezahnrad 32 drehfest, insbesondere aufgepresst, drehbar gelagert, auf das axial anschließend ein Abtriebszahnrad 35 folgt, das durch ein fest auf dem anderen Ende der Zwischenwelle 28 sitzendes Wälzlager 45 axial gesichert ist, wobei das Mitnahmezahnrad 32 von einer Schalthülse 34 drehmitnehmbar und axial verschieblich umgriffen wird. Dabei kämmt das Abtriebszahnrad 35 der Zwischenwelle 28 mit dem Antriebszahnrad 48 der Abtriebswelle 46, wobei mit dem Getriebe 26, durch Verschieben der Schalthülse 34 mit Schaltmitteln 52, die Drehbewegung des Motors 16 wahlweise in eine reine Drehbewegung, das heißt Bohren, oder in eine reine Hubbewegung, das heißt Meißeln, oder in eine Dreh-Hubbewegung, das heißt Bohrhämmern, der Abtriebswelle 46 von Hand mittels eines Schaltelements 59 einstellbar ist.

Anschließend an den Taumelfinger 42 setzt sich das Schlagwerk 35 mit einem Schlagelement 44 fort, das über die Taumelscheibe 40 aus einer Drehbewegung in eine translatorische Bewegung umgewandelte Schlagenergie auf einen an der Abtriebswelle 46 bzw. dem auf ihrem Ende sitzenden Bohrfutter 50 axial verschieblich gehalterten Meißel oder Bohrer überträgt.

Die Schalthülse 34 trägt auf ihrem Umfang einen ringnutartigen Schlitz 33 zum Eingriff einer Schaltgabel 52, die Teil eines insbesondere als einstückiges Blechbiegeteil ausgestalteten Schaltblechs 54 ist. Das Schaltblech 54 ist ein u-förmig gebogenes Blechteil, deren erster u-Schenkel mit einer halbkreisförmigen Ausnehmung die Schalthülse 34 bzw. den Schlitz 33 umgeift und deren zweiter u-Schenkel als Arretiergabel 56 dient und mit einem in einer halbkreisförmigen Ausnehmung angeordneten Zahnnabenprofil 58 zum Eingriff in das Zahnwellenprofil des Abtriebszahnrades 35 vorgesehen ist. Bei besagtem Eingriff wird das Abtriebszahnrad 35 zugleich von der Drehmitnahme durch die Schalthülse 34 gelöst und drehfest arretiert. Damit kann mit dem Schaltelement 59 eine wählbare Drehposition der Abtriebswelle 46 zum Meißeln fixiert werden. Das Schaltblech 54 ist achsparallel zur Zwischenwelle 28 über eine Führungsstange 51 längs verschiebbar, die je eine, die Schaltgabel 52 und die Arretiergabel 56, quer durchtretende Führungsbohrung 53 durchtritt. Zum Verschieben des Schaltblechs 54 dient das drehknopfartige Schaltelement 59, dessen Drehung über dessen Exzenternocken 59 als Schiebebewegung auf einen Vorsprung 55 des Schaltblechs 54 übertragbar ist.

Die Drehbewegung des Elektromotors 16 wird über das Antriebszahnrad 30 auf die Zwischenwelle 28 und das Mitnahmezahnrad 32 übertragen. Das Mitnahmezahnrad aus Sintermaterial hat die Form einer Zahnwelle, deren Profil sich über ihre gesamte Außenlänge erstreckt. Das Taumelzahnrad 38 ist über die entsprechend positionierte Schalthülse 34 mit dem Mitnahmezahnrad 32 drehfest kuppelbar, wobei dann die Drehbewegung der Zwischenwelle 28 über die Taumelscheibe 40 und den Taumelfinger 42 in eine translatorische Bewegung des Schlagelements 44 umgewandelt wird.

Das drehbar auf der Zwischenwelle 28 sitzende Abtriebszahnrad 35 ist über die Schalthülse 28 mit dem Mitnahmezahnrad 32 drehfest kuppelbar, wobei ein Teil des Abtriebszahnrades 35 ein Zahnwellenprofil 31 bzw. 66 hat, das mit dem Zahnnabenprofil 29 der Schalthülse 28 konespondiert und wobei ein weiterer Teil des Abtriebszahnrades 35 ein Stirnzahnradprofil 68 zur Drehübertragung auf das Antriebszahnrad 48 der Abtriebswelle 46 hat. Dadurch ist die Drehbewegung der Zwischenwelle 28 auf die Abtriebswelle 46 und das daran befestigte Bohrfutter 50 bzw. ein darin sitzendes Einsatzwerkzeug in Gestalt eines Bohrers oder Meißels übertragbar. Das Kuppeln bzw. Schalten zwischen Mitnahmezahnrad 32 zu dem axial benachbarten Taumel- 38 oder Abtriebszahnrad 35 erfolgt über die Schalthülse 34, deren Positionierung ausschließlich über den Formschluss zwischen Schlitz 33 und darin eingreifender Schaltgabel 52 hergestellt wird, ohne dass bei Betrieb des Bohrhammers 10 Reibungsverluste entstehen. Damit bleibt Schalthülse 34 in allen drei Schaltpositionen ohne axiale Kraftbeaufschlagung, was zu geringem Verschleiß und höherer Lebensdauer führt.

Wenn beim axialen Verschieben der Schalthülse 34 die korrespondierenden Zahnwellen-/ Zahnnabenprofile des Taumel- 38 oder Abtriebszahnrades 35 mit dem der Schalthülse 34 stirnseitig aufeinander treffen, erleichtern Schaltsynchronisationsmittel das Umschalten. Dazu haben die Zahnwellenprofile des Taumel- 38 oder Abtriebszahnrades 35 auf ihrer dem Mitnahmezahnrad 32 zugewandten Seite jeweils eine partielle Zahnbreitenverringerung 62, 64 von etwa 2/3 der Zahnbreite auf einer Zahnlänge von etwa 1 bis 2 mm. Dies führt zu einer partiellen Verbreiterung der Zahnlücken des Zahnwellenprofils und erleichtert das dortige Eintreten der Zahnnabenzähne der Schalthülse 34.

In einer Übergangsposition beim Schalten von Schlagbohr- auf Meißelbetrieb kann das Bohrfutter 50 bzw. der Meißel von Hand in eine gewünschte Arbeitsposition gedreht werden. Nach dem Schalten in die Schaltposition Meißelbetrieb wird die gewählte Drehposition des Meißels über die Verriegelung/Arretierung mit der Arretiergabel 56 beibehalten.

Der Schaltweg beträgt dabei etwa je 5 mm Verschiebeweg der Schalthülse 34 bzw. Verdrehweg des Schaltelements 59 nach rechts oder nach links.

Das Schaltelement 59 besteht aus einem schalenförmigen äußeren, handbetätigbaren Griffteil 100 sowie einem in das äußere Griffteil 100 zentrisch passendem inneren Schaltteil 102 mit einem Nocken 74, mit dem der Schaltvorgang zum Einschalten bzw. Wechseln der Getriebeschaltstufen realisiert wird. Beide Teile sind an einer Gehäuseschale 13 gegenüber dieser abgedichtet miteinander verschraubbar, wobei ein Dichtring 104 zwischen den Rand des inneren Schaltteils 102 und die Innenwand der Gehäuseschale 13 vorgespannt gehalten wird.

Das innere Schaltteil 102 hat auf seiner Innenseite eine gerade nutartige Ausnehmung 120 zur formschlüssigen Aufnahme einer länglichen, geraden Blattfeder 103 mit einem zentrischen Durchtrittsloch 107 für eine Montageschraube 106. Die äußeren Enden der Blattfeder 103 tragen nockenartige Einprägungen 105, die in entsprechende zugeordnete Vertiefungen 113 auf der Innenseite der Gehäuseschale 13 passen und überrastbare Stellpositionen des Schaltelements 59 definieren.

Das äußere Griffteil 100 ist mit dem inneren Schaltteil 102 verschraubbar, indem eine Schraube durch dessen mittiges Durchtrittsloch 109 in ein Gewindeloch 108 des Griffteils 100 greift. Dabei wird das innere Schaltteil 102 an einem Zentrierring 112 des Griffteils 100 ausgerichtet.

Das Griffteil 100 hat einen balkenartig vorstehenden Knebel 110, der griffig in der Bedienhand liegt und ein bequemes Drehen des Griffteils bzw. des Schaltelements 59 erlaubt. Die Gehäuseschale 13 trägt außerhalb des Umfangs des Griffteils 100 einen nach außen vorstehenden Anschlag 114 und grafische, mit der Hand fühlbare, Symbole 116, 117, 118. Der Anschlag 114 korrespondiert mit dem balkenartigen Knebel 110, bei dessen Verdrehen die Bedienhand in der Meißelposition an den Anschlag 114 anschlägt und spürt, dass die Meißelposition erreicht ist.

Damit ist eine Indexierung und Lagefixierung des Schaltelements 50 und damit der Getriebeschaltung in der gewählten Position gewährleistet.

## Patentansprüche

1. Handbohrmaschine oder Bohrhammer mit einem aus Halbschalen (13,14) bestehenden, Gehäuse (12), das ein Schaltgetriebe (26) aufnimmt, dessen von Hand drehbares Schaltelement (59) seine Drehbewegung in eine Schaltbewegung umsetzt, wobei das Schaltelement (59) aus einem schalenartigen äußeren, handbetätigbaren Griffteil (100) besteht, das mit einem weiteren, kreisförmig schalenartigen inneren Schaltteil (102) von außen und innen gegenüber einer Halbschale (13) dichtend miteinander zusammen fügbar ist, wobei das innere Schaltteil (102) ein formschlüssig einliegendes als Blattfeder ausgestaltetes Federelement (103) trägt **dadurch gekennzeichnet, dass** das innere schaltteil an beiden Enden nockenartige Einprägungen (105) trägt die in entsprechende zugeordnete Vertiefungen (113) auf der Innenseite der Gehäuseschale (13) passen und überrastbare Stellpositionen des Schaltelements (59) definieren.

2. Handbohrmaschine oder Bohrhammer nach Anspruch 1, **dadurch gekennzeichnet, dass** das inneren Schaltteil (102) zentrisch am äußeren Griffteil (100) montierbar ist

3. Handbohrmaschine oder Bohrhammer nach Anspruch 1 oder 2, **dadurch gekennzeichnet, dass** das Griffteil (100) und das Schaltteil (102) sich jeweils außen und innen an der Halbschale (13) abstützen und dabei miteinander verschraubbar sind, insbesondere über eine mittige Schraube (106), wobei ein Dichtring (104) zwischen dem Rand des inneren Schaltteils (102) und der Innenwand der Halbschale (13) vorgespannt gehalten wird.

4. Handbohrmaschine oder Bohrhammer nach Anspruch 1, 2 oder 3, **dadurch gekennzeichnet, dass** eine Montageschraube (106) durch ein mittige Durchtrittsloch (109) des Schaltteils (102) in ein Gewindeloch (108) des Griffteils (100) greift.

5. Handbohrmaschine oder Bohrhammer nach einem der Ansprüche 1 bis 4, **dadurch gekennzeichnet, dass** das innere Schaltteil (102) auf seiner Innenseite eine sich durchmesserartig erstreckende, gerade, nutartige Ausnehmung (120) zur formschlüssigen Aufnahme der länglichen, geraden Blattfeder (103) mit einem zentrischen Durchtrittsloch (107) für die Montageschraube (106) hat.

6. Handbohrmaschine oder Bohrhammer nach einem der Ansprüche 1 bis 6 5, **dadurch gekennzeichnet, dass** die Halbschale (13) innen eine Gegenfläche aufweist, die als Abstützfläche für das Federelement (103) dient.

7. Handbohrmaschine oder Bohrhammer nach Anspruch 6, **dadurch gekennzeichnet, dass** die Gegenfläche ringartig verläuft und mindestens zwei, vorzugsweise vier, gleichmäßig beabstandete Vertiefungen (113) zum Eingriff der Enden des Federelements (103) aufweist.

8. Handbohrmaschine oder Bohrhammer nach Anspruch 1, **dadurch gekennzeichnet, dass** ein Exzenternocken (74) zum Übertragen einer Drehung des Schaltelements (59) als Schieberbewegung auf einen Vorsprung (55) eines Schaltblechs (54) vorgesehen ist.

9. Handbohrmaschine oder Bohrhammer nach Anspruch 1, **dadurch gekennzeichnet, dass** das Griffteil (100) einen balkenartig vorstehenden sicher in der Bedienhand liegenden Knebel (110) hat.

10. Handbohrmaschine oder Bohrhammer nach einem der Ansprüche 1 bis 9, **dadurch gekennzeichnet, dass** die Gehäuseschale (13) außerhalb des Umfangs des Griffteils (100) einen nach außen vorstehenden Anschlag (114) und mit der Hand fühlbare Symbole (116, 117, 118) trägt.

11. Handbohrmaschine oder Bohrhammer nach Anspruch 10, **dadurch gekennzeichnet, dass** der Anschlag (114) mit dem balkenartigen Knebel (110) korrespondiert und die Bedienhand bei dessen Verdrehen in der Meißelposition an den Anschlag (114) anschlagen lässt.

## Claims

1. Portable power drill or hammer drill having a housing (12) which consists of half-shells (13, 14) and accommodates a shift transmission (26), the shifting element (59) of which, which can be turned by hand, converts a rotary motion thereof into a shifting motion, the shifting element (59) consisting of a manually actuable shell-type outer handle part (100), which can be joined to another, circular, shell-type inner shifting part (102) in such a way as to be sealed off from the outside and from the inside relative to a half-shell (13), wherein the inner shifting part (102) carries a spring element (103) designed as a leaf spring and inserted with a positive fit, **characterized in that** the inner shifting part has embossed cam-type features (105) at both ends which fit into corresponding associated depressions (113) on the inside of the housing shell (13) and define overrideable setting positions of the shifting element (59).

2. Portable power drill or hammer drill according to Claim 1, **characterized in that** the inner shifting part (102) can be mounted centrally on the outer handle part (100).

3. Portable power drill or hammer drill according to Claim 1 or 2, **characterized in that** the handle part (100) and the shifting part (102) are supported respectively on the outside and the inside of the half-shell (13) and can be screwed to one another, in particular by means of a central screw (106), with a sealing ring (104) being held under prestress between the edge of the inner shifting part (102) and the inner wall of the half-shell (13).

4. Portable power drill or hammer drill according to Claim 1, 2 or 3, **characterized in that** an assembly screw (106) engages in a threaded hole (108) in the handle part (100) through a central passage hole (109) in the shifting part (102).

5. Portable power drill or hammer drill according to one of Claims 1 to 4, **characterized in that** the inner shifting part (102) has on the inside thereof a straight groove-type recess (120) extending in the manner of a diameter for positive-fitting accommodation of the elongate, straight leaf spring (103), which has a central passage hole (107) for the assembly screw (106).

6. Portable power drill or hammer drill according to one of Claims 1 to 5, **characterized in that** the half-shell (13) has on the inside a mating surface, which serves as a supporting surface for the spring element (103).

7. Portable power drill or hammer drill according to Claim 6, **characterized in that** the mating surface extends in the manner of a ring and has at least two, preferably four, uniformly spaced depressions (113) for engagement of the ends of the spring element (103).

8. Portable power drill or hammer drill according to Claim 1, **characterized in that** an eccentric cam (74) is provided for transmitting a rotation of the shifting element (59) as a sliding movement to a projection (55) on a shifting plate (54).

9. Portable power drill or hammer drill according to Claim 1, **characterized in that** the handle part (100) has a grip (110), which projects in the manner of a bar and fits securely in the hand of the operator.

10. Portable power drill or hammer drill according to one of Claims 1 to 9, **characterized in that** the housing shell (13) carries an outward-projecting stop (114) outside the circumference of the handle part (100) and bears tactile symbols (116, 117, 118).

11. Portable power drill or hammer drill according to Claim 10, **characterized in that** the stop (114) corresponds to the bar-type grip (110) and allows the hand of the operator to hit the stop (114) in the chiselling position as the grip is twisted.

## Revendications

1. Perceuse à main ou marteau perforateur comprenant un boîtier (12) constitué de demi-coques (13, 14), qui reçoit un mécanisme intermittent commutable (26) dont l'élément de commutation (59), pouvant être mise en rotation manuellement, convertit son mouvement de rotation en un mouvement de commutation, l'élément de commutation (59) se composant d'une partie de poignée (100) extérieure, en forme de coque, pouvant être commandée manuellement, qui peut être assemblée de manière hermétique avec une autre partie de commutation (102) intérieure en forme de coque circulaire depuis l'extérieur et l'intérieur par rapport à une demi-coque (13), la partie de commutation intérieure (102) portant un élément de ressort (103) réalisé sous forme de ressort à lame et inséré par engagement positif, **caractérisée en ce que** la partie de commutation intérieure porte à ses deux extrémités des marquages (105) en forme de came qui s'adaptent dans des renfoncements associés correspondants (113) sur le côté intérieur de la coque de boîtier (13) et qui définissent des positions de réglage encliquetables par le dessus de l'élément de commutation (59).

2. Perceuse à main ou marteau perforateur selon la revendication 1, **caractérisée en ce que** la partie de commutation intérieure (102) peut être montée centralement sur la partie de poignée extérieure (100) .

3. Perceuse à main ou marteau perforateur selon la revendication 1 ou 2, **caractérisée en ce que** la partie de poignée (100) et la partie de commutation (102) s'appuient à chaque fois à l'extérieur et à l'intérieur contre la demi-coque (13) et peuvent être vissées l'une à l'autre, en particulier par le biais d'une vis centrale (106), une bague d'étanchéité (104) étant maintenue précontrainte entre le bord de la partie de commutation intérieure (102) et la paroi intérieure de la demi-coque (13).

4. Perceuse à main ou marteau perforateur selon la revendication 1, 2 ou 3, **caractérisée en ce qu'**une vis de montage (106) vient en prise à travers un trou traversant central (109) de la partie de commutation (102) dans un trou fileté (108) de la partie de poignée (100).

5. Perceuse à main ou marteau perforateur selon l'une quelconque des revendications 1 à 4, **caractérisée en ce que** la partie de commutation intérieure (102) présente sur son côté intérieur un évidement (120) en forme de rainure, droit, s'étendant comme un diamètre pour recevoir par engagement positif le ressort à lame droit allongé (103) avec un trou de passage central (107) pour la vis de montage (106).

6. Perceuse à main ou marteau perforateur selon l'une quelconque des revendications 1 à 5, **caractérisée en ce que** la demi-coque (13) présente à l'intérieur une surface conjuguée qui sert de surface d'appui pour l'élément de ressort (103).

7. Perceuse à main ou marteau perforateur selon la revendication 6, **caractérisée en ce que** la surface conjuguée s'étend en forme de bague et présente au moins deux, et de préférence quatre, renfoncements (113) espacés uniformément, pour l'engagement des extrémités de l'élément de ressort (103).

8. Perceuse à main ou marteau perforateur selon la revendication 1, **caractérisée en ce qu'**il est prévu une came d'excentrique (74) pour le transfert d'une rotation de l'élément de commutation (59) en tant que mouvement de coulissement à une saillie (55) d'une tôle de commutation (54).

9. Perceuse à main ou marteau perforateur selon la revendication 1, **caractérisée en ce que** la partie de poignée (100) a une manette (110) saillant en forme de barre et reçue de manière sûre dans la main de l'opérateur.

10. Perceuse à main ou marteau perforateur selon l'une quelconque des revendications 1 à 9, **caractérisée en ce que** la coque de boîtier (13) porte en dehors de la périphérie de la partie de poignée (100) une butée (114) saillant vers l'extérieur et des symboles (116, 117, 118) perçus au toucher par la main.

11. Perceuse à main ou marteau perforateur selon la revendication 10, **caractérisée en ce que** la butée (114) correspond avec la manette en forme de barre (110) et la main de l'opérateur lors de la rotation de la manette dans la position de burin, vient buter contre la butée (114).
